# FASCICULE DE BREVET EUROPEEN

(11) **EP 3 633 313 B1**
(45) Date de publication et mention de la délivrance du brevet: **09.06.2021**
(21) Numéro de dépôt: 19199978.8
(22) Date de dépôt: 26.09.2019
(51) Int. Cl.: F42B 12/24

(54) **ENVELOPPE POUR MUNITION ET MUNITION INCORPORANT UNE TELLE ENVELOPPE**
HÜLSE FÜR MUNITION UND MUNITION, DIE EINE SOLCHE HÜLSE UMFASST
ENCLOSURE FOR AMMUNITION AND AMMUNITION INCLUDING SUCH AN ENCLOSURE

(30) Priorité: 01.10.2018 FR 1801044
(43) Date de publication de la demande: 08.04.2020
(73) Titulaire: Nexter Munitions, 78034 Versailles Cedex (FR)
(72) Inventeur: BOULANGER, Rémi, 18023 Bourges (FR); NOZERES, Frédéric, 18023 Bourges (FR)
(74) Mandataire: Cabinet Chaillot

(56) Documents cités:
- EP-A1- 0 545 823
- EP-A1- 0 999 425
- FR-A1- 2 867 849
- US-A1- 2012 192 754
- US-A1- 2016 273 898

## Description

Le domaine technique de l'invention est celui des munitions et plus particulièrement des enveloppes destinées à entourer un corps de munition.

On connaît par le brevet FR2812385 une munition génératrice d'éclats qui comporte un corps en acier ou en tungstène qui est entouré par une enveloppe, par exemple en matière plastique et qui renferme par exemple une grille métallique permettant de calibrer les éclats engendrés par le corps.

Cette enveloppe est spécifiquement conçue pour favoriser la formation des éclats mais elle n'assure aucune protection de la munition vis-à-vis des chocs reçus.

On cherche aujourd'hui à réaliser des munitions génératrices d'éclats ayant des performances élevées, c'est-à-dire renfermant un explosif ayant une célérité de détonation supérieure ou égale à 8000 mètres par seconde. De tels explosifs permettent la projection d'éclats denses à une vitesse importante, ce qui augmente leur efficacité vis-à-vis des cibles durcies.

Malheureusement, ces performances détoniques élevées se conjuguent bien souvent, pour ces explosifs, avec une sensibilité au choc importante comparativement à des compositions ayant une vitesse de détonation moindre. Or on cherche aujourd'hui à réaliser des munitions à vulnérabilité réduite, et pouvant en particulier satisfaire aux exigences de la norme OTAN STANAG 4439, qui liste les épreuves de vulnérabilité associées à des niveaux de réaction attendus.

Les moyens connus de déconfinement du corps de munition permettent d'assurer la tenue de la munition aux environnements thermiques intenses (telles que les épreuves d'échauffement rapide et d'échauffement lent spécifiées et référencées dans le STANAG 4439).

En revanche, ces dispositifs ne sont d'aucune utilité dans le cas d'agressions purement mécaniques comme l'impact d'éclats tel que spécifié par le STANAG 4439 et par l'Instruction Ministérielle française DGA IPE 211/893 du 21/07/2011.

Dans ce cas, c'est la structure même de la munition qui doit contribuer à l'atténuation de l'énergie transmise au chargement par l'impact de l'éclat. Or la définition de cette structure est dictée par les caractéristiques de son fonctionnement détonique, en particulier la vitesse et la répartition des éclats qui seront engendrés par la munition.

L'adjonction de protections complémentaires ne peut que freiner la projection des éclats et donc perturber le fonctionnement de la munition et modifier ses caractéristiques opérationnelles.

Les protections classiques vis-à-vis des agressions mécaniques (impacts d'éclats au sens du STANAG 4439 et de l'Instruction Ministérielle DGA IPE 211/893) se situent à ce jour au niveau des emballages logistiques.

Jusqu'à présent la seule protection des munitions après leur sortie de l'emballage et permettant d'assurer la tenue des exigences du STANAG 4439 a été obtenue par le choix d'un explosif à sensibilité atténuée. Mais de tels explosifs n'ont pas les performances détoniques souhaitées (célérité de détonation supérieure ou égale à 8000 mètres par seconde).

Il est connu du brevet US2016/273898 une grenade à main à enveloppe de caoutchouc dont le corps comporte des protubérances massives séparées par des rainures formant des zones de fragmentation définies. Les protubérances forment ici les éclats non létaux engendrés par cette grenade. De telles formes de protubérances épaisses ne peuvent être combinées à des éclats métalliques à performance élevée.

C'est le but de l'invention que de proposer une enveloppe permettant de protéger une munition contre les chocs mécaniques reçus sans pour autant gêner le fonctionnement de la munition.

L'invention a également pour objet une munition équipée d'une telle enveloppe de protection.

Ainsi l'invention a pour objet une enveloppe destinée à être mise en place autour d'un corps générateur d'éclats d'une munition, enveloppe caractérisée en ce qu'elle comprend une paroi interne ayant une géométrie telle qu'elle puisse être positionnée en correspondance de forme avec celle du corps sur lequel elle est destinée à se fixer, paroi interne qui porte des cellules, chaque cellule ayant un profil à contour fermé solidaire de la paroi par une première extrémité et s'étendant radialement à distance de la paroi, les cellules étant régulièrement réparties angulairement et longitudinalement autour de la paroi interne de façon à former un réseau couvrant toute l'enveloppe, les cellules étant non jointives donc séparées les unes des autres tout autour de leur contour par une distance non nulle.

Les cellules pourront avoir une forme hexagonale ou une forme cylindrique ou prismatique.

Selon une variante, l'enveloppe pourra comporter une paroi externe de protection, de résistance mécanique inférieure à celle de la paroi interne, paroi externe couvrant le réseau de cellules.

Avantageusement, les cellules pourront être séparées les unes des autres d'une distance sensiblement égale à l'épaisseur de la cellule.

L'invention a également pour objet une munition explosive comprenant un corps générateur d'éclat renfermant une charge explosive, munition qui est caractérisée en ce que le corps est entouré par une telle enveloppe.

Avantageusement, l'enveloppe pourra être positionnée à distance du corps, l'enveloppe étant rendue solidaire du corps au niveau d'au moins deux portées annulaires.

La distance séparant l'enveloppe du corps pourra être comprise entre 0,01 mm et 1 mm.

Selon un mode particulier de réalisation, l'enveloppe pourra être fabriquée en même temps que le corps par une technologie de fabrication additive.

L'invention sera mieux comprise à la lecture de la description qui va suivre de différents modes de réalisation, description faite en référence aux dessins annexés et dans lesquels :
- La figure la est une coupe longitudinale d'une munition explosive incorporant une enveloppe selon un mode de réalisation de l'invention, coupe réalisée suivant le plan dont la trace AA est repérée à la figure 1b ;
- La figure 1b est une coupe transversale de cette munition explosive, coupe réalisée suivant le plan dont la trace BB est repérée à la figure la ;
- La figure 2a schématise en coupe longitudinale partielle une munition selon l'invention déformée par un choc ;
- La figure 2b schématise cette même munition lors de la mise en détonation du chargement ;
- Les figures 3a et 3b sont des vues schématiques de l'extérieur de l'enveloppe selon des variantes de réalisation de l'invention ;
- La figure 4 est une coupe longitudinale partielle d'une munition explosive incorporant une enveloppe selon un autre mode de réalisation de l'invention.

En se reportant aux figures la et 1b, une munition 1 explosive selon l'invention comprend un corps 2 générateur d'éclats qui renferme une charge explosive 3 et le corps 2 est entouré par une enveloppe 4. La munition est par exemple une charge génératrice d'éclats qui est destinée à former une tête militaire équipant un missile ou une roquette. La munition pourrait également être un projectile explosif ou une bombe (avec un profil de corps qui ne serait pas cylindrique).

Le corps 2 générateur d'éclats est globalement cylindrique et d'axe 5. Il comporte deux parois 2a et 2b. Une première paroi 2a (ou paroi interne) comprend un logement cylindrique 6 qui reçoit le chargement explosif 3.

Une deuxième paroi 2b (ou paroi externe) est coaxiale à la première et elle est réalisée dans un même matériau que la première paroi.

La première paroi 2a et la deuxième paroi 2b présentent chacune, sur leurs surfaces qui sont en regard l'une de l'autre, une alternance de formes en creux 7a,7b et de formes en bosses 8a et 8b. Chaque creux 7a de la première paroi 2a se trouve en regard d'une bosse 8b de la deuxième paroi 2b.

Et, d'une façon analogue, chaque creux 7b de la deuxième paroi 2b se trouve en regard d'une bosse 8a de la première paroi 2a.

Comme on le voit sur les figures la et 1b, cette alternance de creux et de bosses est répartie, non seulement axialement (figure la), mais aussi angulairement le long du profil P séparant les deux parois (figure 1b).

Une telle structure de générateur d'éclats à double enveloppe est décrite en détails par la demande de brevet FR3038043 et il n'est pas nécessaire de la préciser davantage.

L'alternance de creux 7a,7b et de bosses 8a,8b permet de former un maillage qui matérialise des lignes de fragilisation des parois au niveau des différentes zones Za et Zb qui ont les épaisseurs minimales (zones au droit des fonds des creux 7a et 7b) - voir la figure la.

Les parois 2a et 2b sont séparées par un espace (non visible sur les figures) dont l'épaisseur est de l'ordre du dixième de millimètre. Cet espace permet de favoriser la rupture des parois 2a et 2b lors de la détonation du chargement explosif 3 contenu par le corps 2.

Une telle architecture permet tout à la fois de réaliser une enveloppe relativement épaisse, assurant la tenue mécanique aux environnements de tir sévères, et fragilisée d'une façon reproductible par le maillage, ce qui permet d'engendrer des éclats calibrés.

Comme décrit par la demande de brevet FR3038043, les deux parois 2a et 2b, qui sont indémontables l'une par rapport à l'autre en raison des creux et des bosses, sont réalisées de façon simultanée, couche transversale, par couche transversale par un procédé de fabrication additive.

Conformément à l'invention, le corps 2 de la munition 1 est entouré par une enveloppe 4.

Cette enveloppe 4 comprend une paroi interne 9 ayant une géométrie telle qu'elle puisse être positionnée en correspondance de forme avec celle du corps 2 sur lequel elle est destinée à se positionner. Ici le corps 2 est cylindrique la paroi interne 9 est donc également cylindrique. Il serait bien entendu possible de mettre en œuvre l'invention avec une autre forme de corps de munition, par exemple ogivée pour un projectile ou un corps de bombe.

Suivant le mode de réalisation qui est décrit ici, l'enveloppe 4 est positionnée à distance du corps 2. Il existe donc un espace annulaire 12 entre le corps 2 et l'enveloppe 4. La distance est comprise entre 0,01 mm et 1 mm. Du fait du profil cylindrique de l'extérieur du corps 2, il est possible de fixer l'enveloppe 4 par un simple montage mécanique (par exemple filetages au niveau de portées d'extrémité).

Ainsi selon la figure la, l'enveloppe 4 est rendue solidaire du corps 2 au niveau d'au moins deux portées annulaires 10, une à chaque extrémité du corps 2.

Il est possible en fonction de la longueur du corps 2 de prévoir d'autres portées de soutien de l'enveloppe 4, qui pourront être annulaires ou non. On peut en effet remplacer une portée annulaire par plusieurs plots de maintien répartis angulairement et axialement.

On cherchera cependant à limiter le nombre de portées 10 ou de plots, car elles sont susceptibles de gêner le fonctionnement de la munition 1 en perturbant la génération d'éclats.

Avantageusement l'enveloppe 4 (la paroi interne 9 et les cellules 11 qu'elle porte) sera fabriquée en même temps que le corps 2 par une technologie de fabrication additive. Une telle disposition permet de limiter au volume minimum les portées 10 de soutien de l'enveloppe 4.

Comme on le voit sur les figures la et 1b, la paroi interne 9 porte des cellules 11 qui sont fixées sur elle.

Chaque cellule 11 a un profil à contour fermé qui est solidaire de la paroi interne 9 par une première extrémité et qui s'étend radialement à distance de la paroi interne 9.

Les cellules 11 sont régulièrement réparties angulairement et longitudinalement autour de la paroi interne 9 de façon à former un réseau de cellules couvrant sensiblement toute l'enveloppe 4.

Pour faciliter la compréhension de l'invention, on a représenté sur la figure la une zone R de la munition 1 qui n'est pas coupée et qui montre les différentes cellules 11 fixées à la paroi interne 9.

Suivant le mode de réalisation qui est représenté, chaque cellule 11 a une forme hexagonale creuse.

On remarque sur les figures que les cellules 11 ne sont pas jointives. Elles sont séparées les unes des autres tout autour de leur contour hexagonal par une distance d non nulle. Cette distance d est sensiblement égale à l'épaisseur de la cellule 11, soit de 0,2 mm à 1 mm (de préférence 0,3 mm) .

Les cellules 11 sont réalisées dans le même matériau que la paroi interne 9, par exemple en acier à hautes caractéristiques mécaniques.

La paroi 9 portant les cellules 11 forme ainsi une sorte de structure en nid d'abeille mais dont les cellules 11 ne sont pas jointives. La résistance de cette structure est donc plus réduite que celle des structures nid d'abeille classique.

Les figures 2a et 2b permettent de schématiser le fonctionnement de l'enveloppe 4 selon l'invention.

On a représenté sur la figure 2a une enveloppe 4 entourant un corps 2 d'une munition explosive 1 et recevant un choc radial F. Il résulte du choc F une déformation locale de l'enveloppe 4 et du corps 2. Cependant on remarque que la déformation conduit à rapprocher les cellules 11 les unes des autres. Les cellules 11 deviennent ainsi jointives au droit du choc ce qui accroît la résistance de l'enveloppe 4 à ce niveau.

L'enveloppe 4 selon l'invention permet donc d'améliorer la résistance de la munition aux chocs mécaniques externes (chutes, tirs de projectiles petit calibre...).

La figure 2b montre à l'inverse une munition explosive 1 en début de détonation. Le corps 2 s'expanse par l'action de la détonation de l'explosif 3. L'enveloppe 4 s'expanse également et, du fait du caractère non jointif des cellules 11, la distance d entre les cellules 11 s'accroît et ne perturbe pas la mise en vitesse des éclats engendrés par l'enveloppe 2.

Ainsi l'enveloppe 3 selon l'invention a des caractéristiques de déformations différentes suivant le sens de la sollicitation mécanique qu'elle reçoit.

Elle est résistante à la flexion (figure 2a) quand le choc vient de l'extérieur en raison du rapprochement des différentes cellules 11 qui deviennent jointives.

Elle fléchit par contre facilement (figure 2b) quand le choc vient de l'intérieur en raison de l'écartement des cellules 11 qui s'accroît.

L'enveloppe 4 ne perturbe donc pas la formation et la mise en vitesse des éclats du corps 2. Les perturbations dues à l'enveloppe 4 sont d'autant plus atténuées que l'enveloppe 4 se trouve pour ce mode de réalisation positionnée à distance du corps 2 (espace annulaire 12).

La taille des éclats reste donc identique à celui d'un corps 2 non couvert d'une telle enveloppe 4.

S'il est possible de mettre en place, par simple montage mécanique sur le corps 2 d'une munition 1, une enveloppe 4 qui a été fabriquée isolément, on pourra avantageusement fabriquer l'enveloppe 4 et le corps 2 de la munition 1 par une seule et même opération de fabrication additive. L'enveloppe 4 et le corps 2 sont alors réalisés dans le même matériau (acier à hautes caractéristiques mécaniques).

Cette technologie permettra d'aménager l'espace annulaire 12 et réalisera également les portées annulaires 10 (zones de matière commune entre le corps 2 et l'enveloppe 4).

Il est bien entendu possible de réaliser une enveloppe 4 dans laquelle les cellules 11 ont un autre profil qu'hexagonal.

A titre d'exemple la figure 3a montre partiellement un réseau de cellules 11 cylindriques et la figure 3b montre un réseau de cellules 11 à section carrée (prisme à section carrée). Les cellules pourront avoir d'autres formes prismatiques (parallélépipédiques).

La figure 4 montre un autre mode de réalisation qui diffère du précédent par la présence d'une paroi externe 13 qui couvre le réseau de cellules 11.

Cette paroi 13 a pour seul fonction d'assurer une protection de la munition en particulier contre la boue qui pourrait se loger dans les cellules 11. Elle sera de résistance mécanique inférieure à celle du matériau de l'enveloppe 4 pour ne pas gêner les mécanismes décrits précédemment. Elle pourra en particulier avoir une épaisseur réduite (bien inférieure à celle de la paroi interne 9).

La paroi externe pourra être réalisée sous la forme d'une mince feuille d'aluminium rapportée à l'extérieur de l'enveloppe 4 après fabrication de cette dernière.

## Revendications

1. Enveloppe (4) destinée à être mise en place autour d'un corps (2) générateur d'éclats d'une munition (1), ladite enveloppe comprenant une paroi interne (9) ayant une géométrie telle qu'elle puisse être positionnée en correspondance de forme avec celle du corps (2) sur lequel elle est destinée à se fixer,
**caractérisée en ce que** la paroi interne (9) porte des cellules (11), chaque cellule (11) ayant un profil à contour fermé solidaire de la paroi (9) par une première extrémité et s'étendant radialement à distance de la paroi (9), les cellules (11) étant régulièrement réparties angulairement et longitudinalement autour de la paroi interne (9) de façon à former un réseau couvrant toute l'enveloppe (4), les cellules (11) étant non jointives donc séparées les unes des autres tout autour de leur contour par une distance (d) non nulle.

2. Enveloppe selon la revendication 1, **caractérisée en ce que** les cellules (11) ont une forme hexagonale.

3. Enveloppe selon la revendication 1, **caractérisée en ce que** les cellules (11) ont une forme cylindrique.

4. Enveloppe selon une des revendications 1 à 3, **caractérisée en ce qu'**elle comporte une paroi externe (13) de protection, de résistance mécanique inférieure à celle de la paroi interne (9), paroi externe (13) couvrant le réseau de cellules (11).

5. Enveloppe selon une des revendications 1 à 4, **caractérisée en ce que** les cellules (11) sont séparées les unes des autres d'une distance (d) sensiblement égale à l'épaisseur de la cellule (11).

6. Munition explosive (1) comprenant un corps (2) générateur d'éclat renfermant une charge explosive, munition ***caractérisée en ce que*** le corps (2) est entouré par une enveloppe (4) selon une des revendications 1 à 5.

7. Munition explosive selon la revendication 6, **caractérisée en ce que** l'enveloppe (4) est positionnée à distance du corps (2), l'enveloppe (4) étant rendue solidaire du corps au niveau d'au moins deux portées annulaires (10).

8. Munition explosive selon la revendication 7, **caractérisée en ce que** la distance séparant l'enveloppe (4) du corps (2) est comprise entre 0,01 mm et 1 mm.

9. Munition explosive selon une des revendications 6 à 8, **caractérisée en ce que** l'enveloppe (4) est fabriquée en même temps que le corps (2) par une technologie de fabrication additive.

## Patentansprüche

1. Hülse (4), die dazu bestimmt ist, um einen Körper (2) angeordnet zu sein, der Splitter einer Munition (1) erzeugt, wobei die genannte Hülse eine Innenwand (9) mit einer derartigen Geometrie umfasst, dass sie in Formentsprechung mit der des Körpers (2) angeordnet sein kann, auf dem sie befestigt sein soll, **dadurch gekennzeichnet, dass** die Innenwand (9) Zellen (11) trägt,
wobei jede Zelle (11) ein Profil mit einer geschlossenen Kontur aufweist, der durch ein erstes Ende fest mit der Wand (9) verbunden ist und sich radial in einem Abstand von der Wand (9) erstreckt, wobei die Zellen (11) regelmäßig winkelförmig und in Längsrichtung um die Innenwand (9) derart verteilt sind, dass ein Netz gebildet wird, das die gesamte Hülse (4) abdeckt, wobei die Zellen (11) nicht aneinander angrenzen und daher um ihre Kontur herum durch einen von Null verschiedenen Abstand (d) voneinander getrennt sind.

2. Hülse gemäß Anspruch 1, **dadurch gekennzeichnet, dass** die Zellen (11) eine sechseckige Form aufweisen.

3. Hülse gemäß Anspruch 1, **dadurch gekennzeichnet, dass** die Zellen (11) eine zylindrische Form aufweisen.

4. Hülse gemäß einem der Ansprüche 1 bis 3, **dadurch gekennzeichnet, dass** sie eine Außenwand (13) zum Schutz mit einem geringeren mechanischen Widerstand als dem der Innenwand (9) umfasst, wobei die Außenwand (13) das Zellennetz (11) abdeckt.

5. Hülse gemäß einem der Ansprüche 1 bis 4, **dadurch gekennzeichnet, dass** die Zellen (11) voneinander durch um einen Abstand (d) getrennt sind, der im Wesentlichen gleich der Dicke der Zelle (11) ist.

6. Explosive Munition (1), umfassend einen Splitter erzeugenden Körper (2), der eine explosive Ladung enttrält, wobei die Munition **dadurch gekennzeichnet ist, dass** der Körper (2) durch eine Hülse (4) gemäß einem der Ansprüche 1 bis 5 umgeben ist.

7. Explosive Munition gemäß Anspruch 6, **dadurch gekennzeichnet, dass** die Hülse (4) in einem Abstand vom Körper (2) angeordnet ist, wobei die Hülse (4) fest mit dem Körper auf der Höhe von wenigstens zwei ringförmigen Auflageflächen (10) befestigt ist.

8. Explosive Munition gemäß Anspruch 7, **dadurch gekennzeichnet, dass** der Abstand zwischen der Hülse (4) und dem Körper (2) zwischen 0,01 mm und 1 mm beträgt.

9. Explosive Munition gemäß einem der Ansprüche 6 bis 8, **dadurch gekennzeichnet, dass** die Hülse (4) zur gleichen Zeit wie der Körper (2) durch eine additive Herstellungstechnologie hergestellt ist.

## Claims

1. A shell (4) intended to be placed around a fragment-generating body (2) of an ammunition (1), said shell comprising an inner wall (9) having a geometry such that it can be positioned with shape matching with that of the body (2) on which it is intended to be fastened,
**characterised in that** the inner wall (9) bears cells (11), each cell (11) having a profile with a closed contour secured to the wall (9) by a first end and extending radially at a distance from the wall (9), the cells (11) being regularly angularly and longitudinally distributed around the inner wall (9) so as to form a network covering the entire shell (4), the cells (11) not being adjoining to each other, therefore beung separate from one another, all the way around their contour by a non-zero distance (d).

2. The shell according to claim 1, **characterised in that** the cells (11) have a hexagonal shape.

3. The shell according to claim 1, **characterised in that** the cells (11) have a cylindrical shape.

4. The shell according to one of claims 1 to 3, **characterised in that** it includes a protective outer wall (13), with a mechanical strength lower than that of the inner wall (9), the outer wall (13) covering the network of cells (11).

5. The shell according to one of claims 1 to 4, **characterised in that** the cells (11) are separated from one another by a distance (d) substantially equal to the thickness of the cell (11).

6. An explosive ammunition (1) comprising a fragment-generating body (2) containing an explosive charge, the ammunition being **characterised in that** the body (2) is surrounded by a shell (4) according to one of claims 1 to 5.

7. The explosive ammunition according to claim 6, **characterised in that** the shell (4) is positioned at a distance from the body (2), the shell (4) being secured to the body at least at two annular steps (10).

8. The explosive ammunition according to claim 7, **characterised in that** the distance separating the shell (4) from the body (2) is between 0.01 mm and 1 mm.

9. The explosive ammunition according to one of claims 6 to 8, **characterised in that** the shell (4) is manufactured at the same time as the body (2) using an additive manufacturing technology.
